# EUROPÄISCHE PATENTSCHRIFT

(11) **EP 0 189 785 B1**
(45) Veröffentlichungstag und Bekanntmachung des Hinweises auf die Patenterteilung: **09.10.1991**
(21) Anmeldenummer: 86100499.2
(22) Anmeldetag: 16.01.1986
(51) Int. Cl.: E04C 3/34, E04B 1/24

(54) **Riegel-Stützenanschluss**
Girder-column connection
Raccord poteau-traverse

(30) Priorität: 01.02.1985 LU 85753
(43) Veröffentlichungstag der Anmeldung: 06.08.1986
(73) Patentinhaber: ARBED S.A., L-2930 Luxembourg (LU)
(72) Erfinder: Schleich, Jean-Baptiste, L-1898 Kockelscheuer (LU)
(74) Vertreter: Freylinger, Ernest T.

(56) Entgegenhaltungen:
- EP-A- 0 123 642
- EP-A- 0 133 565
- DE-A- 2 829 864
- DE-B- 2 658 020
- US-A- 1 476 572
- US-A- 4 409 765
- staalconstructies, deel 1, Seiten 230 und 231, May & Striekwold, 1974

## Beschreibung

Die Erfindung betrifft einen Riegel-Stützenanschluss für Stützen und Riegel welche aus Beton und wenigstens einem Profil gebildet sind, wobei die offenen Kammern des Profils grösstenteils mit Beton ausgefüllt sind und die Aussenflächen der Flansche freiliegen d.h. nicht mit Beton bedeckt sind.

Eine derartige Stütze, welche auf den Flanschaussenseiten, d.h. ausserhalb der Profilumrisslinien keinen Beton aufweist ist bspw. in der DE-A-28 29 864 beschrieben. Der Kammerbeton wird durch auf die Innenstegseiten des Stahlprofils aufgeschweisste Verbundmittel kraftschlüssig mit diesem verbunden, um sowohl bei Raumtemperatur als auch bei Brandtemperatur ein Loslösen des Kammerbetons zu vermeiden. Stahlprofilquerschnitt, Betonquerschnitt und Bewehrungsstahlquerschnitt tragen entsprechend ihrer Flächenanteile und ihrer temperaturabhängigen Festigkeiten anteilig mit. Im Brandfall erfolgt mit dem Temperaturanstieg eine fortwährende Lastumlagerung vom Stahlprofilquerschnitt auf den Stahlbetonquerschnitt vor allem bedingt durch die Entfestigung der Flansche, die den grössten Teil des Stahlprofils ausmachen.

Da die Bewehrung im Beton nicht optimal angeordnet ist, was die im Brandfall im Profil entstehende Temperaturverteilung anbelangt, hat die Anmelderin in der LU-A-84 772 vorgeschlagen in dem Beton wenigstens ein weiteres Profil anzuordnen, das mit dem Steg des Haupt-Profils verbunden ist, dessen Flanschenaussenseiten nicht mit einer Betonüberdeckung versehen sind. Da ein Teil der Profile aus denen dieses Verbundprofil besteht in thermisch geschützten Zonen angebracht ist, ist eine hohe Tragfähigkeit unter Brandbeanspruchung gewährleistet. In der Patentanmeldung LU-A-84 966 hat die Anmelderin weiterhin ein derartiges Verbundprofil beschrieben bei dem in dem Beton wenigstens ein mit dem Steg des Profils verbundenes Flacheisen angeordnet ist.

Es ist bekannt Riegel-Anschlüsse an obige Träger mittels Blechen herzustellen wobei die Bleche mit den Trägerflanschen oder dem Trägersteg der Stütze verschweisst werden. Diese Massnahme kann werksseitig vorgenommen werden. Auf dem Bau müssen dann die Riegel über ihre Stege an diesen Blechen festgeschweisst oder geschraubt werden. Anschliessend werden die für die Montagearbeiten benötigten Hohlräume ausbetoniert. Diese Anschlüsse sind Arbeitsintensiv und setzen ein abschliessendes Ausbetonieren voraus, welches wegen der gewünschten Feuerklasse unumgänglich ist.

Es ist weiterhin bekannt eine Verbindung Stütze-Riegel über Knaggen herbeizuführen. Die Knaggen können am Flansch der Stütze befestigt werden. Es besteht aber auch die Möglichkeit ein Blech an die zwei gegenüberliegenden Flanschseiten festzuschweissen und die Knagge an diesem Blech zu befestigen. Die untere Flanschseite des Riegels wird auf dem Bau auf die Knagge aufgelegt (und eventuell verschweisst) während die beiden Enden des oberen Flansches mit an dem Stützen-Flansch verschweisst werden können. In einer anderen Ausführungsform, dem sogenannten Kopfplattenknaggenanschluss, wird das Riegelende mit einer Kopfplatte versehen. Der untere Flansch (sowie eine Seite der Kopfplatte) kommt auf die Knagge zu liegen, während in Nähe des oberen Riegel-Flansches die Kopfplatte mit dem Stützen-Flansch verschraubt wird. Hierzu können Längs- und Querlöcher im Flansch beziehungsweise in der Kopfplatte vorgesehen sein. Die für die Verschraubungsarbeiten benötigten Hohlräume werden auch hier nachträglich ausbetoniert.

Mittels den bekannten, aus dem Stahl-Rahmenbau übernommenen Anschlussarten zwischen Riegel und Stützen, lassen sich, wie dies ja auch im herkömmlichen Stahlbau üblich ist, gelenkige Stützenanschlüsse herstellen, welche jedoch Konstruktionen mit Verbundträgern und Verbundstützen nicht immer den gewünschten Erfolg bringen. Dies ist insbesonders der Fall falls für den Verbundbau Stahlprofilträger und Stützen benutzt werden, deren Flanschaussenseiten frei liegen, das heisst, nicht mit Beton bedeckt sind.

Desweiteren besitzen die bekannten Riegel-Stützenanschlüsse den Nachteil dass sie, falls angewandt beim Bau mit Verbundstahlprofilen , eine möglichst grosse Vorfertigung im Werk nicht ermöglichen.

Es ist Aufgabe der vorliegenden Erfindung, die bauseitigen Riegel-Stützen Verbindungs-Arbeiten zu reduzieren und einen Anschluss vorzuschlagen der im Werk grösstenteil vorgefertigt wird und es erlaubt auf dem Bau die definitive relative Lage Stütze-Riegel durch einfaches Einschieben festzulegen.

Es ist desweiteren die Aufgabe der vorliegenden Erfindung, einen Riegel-Stützenanschluss zu schaffen, der beim Bau mit Verbundstahlprofilen der vorher beschriebenen Art den hohen Anforderungen der Feuerbeständigkeit der betreffenden Stahl-Betonverbund-Tragkonstruktion gerecht wird.

Diese Aufgabe wird durch die in kennzeichnenden Teil des Anspruchs 1 angegebenen Merkmale gelöst. Vorteilhafte Ausgestaltungen der Erfindung sind in den Unteransprüchen wiedergegeben.

Die Vorteile der Erfindung bestehen darin, dass die auf der Baustelle eventuell anzubringende Schweissnaht zwischen Zuglasche und Stützenflansch ausserhalb des Riegels liegt und somit solange sichtbar bleibt, bis dass die Decke ausbetoniert ist. Weiterhin ist der Momentverlauf im Riegel günstig und wird bis zu 50% abgebaut und auf die Stütze übertragen; nennenswert kleinere Abmessungen des Riegels sind folglich möglich. Durch die erzielte Rahmenwirkung können seitliche (horizontale) Kräfte aufgefangen werden und es besteht die Möglichkeit auf andere Stabilisierungselemente, wie Fachwerk oder Stahlbetonkern, zu verzichten. In warmen Zustand ist ein wesentlicher Vorteil darin zu sehen, dass bei negativem Rahmeneckenmoment der Zugbereich über dem geschützten Riegelflansch im Beton der Decke eingebettet ist. Zusätzlich bietet sich erfindungsgemäss ein vollständiger provisorischer Zusammenbau des Stahlskeletts an; die eventuell erforderlichen Schweissnähte können in einer zweiten Phase durchgeführt werden.

Die Erfindung wird im folgenden anhand von zwei Ausführungsbeispielen näher erläutert. Es zeigen:
- die Figur 1, eine Seitenansicht auf einen Riegel und eine Stütze, welche mit dem erfindungsgemässen Anschluss versehen sind,
- die Figuren 2 und 3, Schnitte längs den Linien II-II und III-III auf Figur 1,
- die Figur 4, eine vergrösserte Darstellung des Anschlusses,
- die Figur 5, eine Variante des erfindungsgemässen Anschlusses.

Auf Figur 1 ist eine Stütze 1 dargestellt an die ein Riegel 2 angeschlossen ist. Der Riegel und die Stütze wurden gemäss den in der DE-PS 28 29 864 beschriebenen Massnahmen hergestellt und bestehen im wesentlichen aus einem Stahlprofil 3, Kammerbeton 4 und Bewehrungsstahl 5, wobei der Bewehrungsstahl am Steg 6 des Stahlprofils 3 befestigt ist (Siehe Figur 2). Um den Verbund Träger-Kammerbeton zu gewährleisten wurden Dübel 7 am Trägersteg 6 angeschweisst. Die Haftung des Deckenbetons 8 wird durch am oberen Flansch des Riegels 2 angeordneten Dübeln 9 gewährleistet. Weiterhin ist auf Figur 1 die den Riegel-Stützenanschluss herbeiführende Zuglasche 10 sowie die Auflegeplatte 11 zu sehen.

Wie auf Figur 3 dargestellt hat die Auflegeplatte 11 etwa die Breite des Stützenflansches und ist mit zwei Löchern 12 zur Aufnahme der Montagebolzen 13 versehen (siehe Figur 4). Diese Löcher 12 mit den korrespondierenden Montagebolzen 13 sind nicht unabkömmlich, erlauben aber einen provisorischen Zusammenbau des Stahlskeletts. Die Schweissarbeiten können dabei zu einem späteren Zeitpunkt vorgenommen werden. Um einen bequemen Zusammenbau zu erzielen, liegen die Abmessungen der Bolzen 13 geringfügig unter denen der Löcher 12. Anstatt der Bolzen kann man auch irgendwelche andere Hilfsmittel vorsehen (bspw. pyramidenartige Stahlvorsprünge) welche die provisorische relative Lage der Riegel und Stützen festlegen. Zu beachten ist lediglich, dass die feste Lage des Riegelendes 14 auf dem Stützen-Flansch nicht beeinträchtigt wird. Andernfalls ist bei negativem Rahmeneckenmoment der direkte Fluss der Druckkräfte vom Riegelbeton in die Stütze nicht gegeben.

Die Auflegeplatte 11 ist ringsum mittels einer Kehlnaht an die Stütze 1 angeschweisst, ausser an der oberen Seite, wo die Platte angeschrägt wurde und sich eine stärkere versenkte Schweissnaht 15 befindet. Die versenkte Naht erlaubt ein sattes Aufliegen des Riegels 2 und somit einen ausgeglichenen Fluss der Querkräfte vom Riegel auf die Auflegeplatte. Weil diese versenkte Naht 15 vor der direkten Hitzestrahlung geschützt liegt, ist dies die Schweissnaht welche in Wirklichkeit der Auflegeplatte 11 längere Zeit erlaubt in warmem Zustand Querkräfte vom Riegel 2 zur Stütze 1 zu übertragen. Somit kann der Feuerwiderstand der ungeschützten Auflegeplatte 11 mindestens 90 Minuten erreichen.

Die Zuglasche 10 wird vorteilhafterweise werksseitig auf den Riegelflansch festgeschweisst (Bezugszeichen 16). Die Lasche sollte dabei in Riegelsteg-Ebene liegen. Die Montage-Schweissnaht 17 wird zu einem späteren Zeitpunkt vorgenommen. Um einen optimalen Kräftefluss zu erzielen ist dieser Teil der Zuglasche angespitzt und wird somit über eine K-Schweissnaht mit der Stütze verbunden. Die Montagebolzen 13 sowie die Löcher 12 sind dabei gemäss einer bevorzugten Ausführungsform der Erfindung derart angeordnet, dass die Lasche ebenfalls in die Ebene des Stützensteges zu liegen kommt.

Eine weitere Ausgestaltung eines Riegel-Stützenanschlusses ist auf Figur 5 dargestellt. Hier werden der Riegel 2 sowie die Zuglasche 10 werksseitig mit einer Kopfplatte 50 versehen. Der untere Flansch des Riegels 2 sowie die Kopfplattenunterseite kommen satt auf die Auflegeplatte 11 zu liegen während beidseitig von der Zuglasche 10 die Kopfplatte 50 mit dem Stützenflansch verschraubt wird (Bezugszeichen 52). Da die Verschraubungsarbeiten sofort bei jeder Witterung vorgenommen werden können, sind in dieser Ausführungsform die Aussparungen 12 / Vorsprünge 13 abkömmlich. Zu bemerken ist noch, dass hier der Verbund Stahlprofil-Kammerbeton über an den Stegen festgeschweisste Bügel 51 sichergestellt wird.

Hervorzuheben ist, dass die Lasche nach Fertigstellung des Deckenbetons in einen feuergeschützten Bereich zu liegen kommt und infolgedessen, zusammen mit den durch Kammerbeton geschützten Stegen des Riegels 2 und der Stütze 1, einen regelmässigen Zugkräftefluss des negativen Rahmeneckenmomentes in warmem Zustand bestens gewährleistet. Die Lasche kann somit bei Brandfall ihre tragende Funktion weiter ausüben, wenn diejenige der Auflegeplatte stark nachgelassen hat, und so den Zusammenbruch der Konstruktion bis zu 180 Minuten hinauszögern.

## Patentansprüche

1. Riegel-Stützenverbindung für im Stahlbetonverbundbau benutzte Stützen (1) und Riegel (2) welche aus zumindest einem Stahlprofil (3) und bewehrtem oder unbewehrtem Beton (4) gebildet sind, wobei die offenen Kammern des Stahlprofils (3) grösstenteils mit Beton ausgefüllt sind und die Aussenflächen der Flansche des Stahlprofils (3) frei liegen, das heisst, nicht von Beton bedeckt sind, und die Verbindung aus mittels an sich bekannten Laschen und Platten hergestellt ist, dadurch gekennzeichnet, dass die Verbindung zur Aufnahme und Überleitung der insbesonders im Brandfall auftretenden Zug-und Druckspannungen biegesteif ausgeführt ist dergestalt indem der obere Flansch des Riegels (2) mit einer Zuglasche (10) versehen ist, die im wesentlichen in der Riegelsteg- und Stützenstegebene liegt und fest mit einem Stützenflansch verbunden ist und dass über die Breite des besagten Stützenflansches eine Auflegeplatte (11) festgeschweisst ist, auf der der untere Flansch des Riegels (2) satt aufliegt.

2. Anschluss gemäss Anspruch 1, dadurch gekennzeichnet, dass die Zuglasche (10) zur Stütze (1) hin angespitzt ist und die Verbindung Zuglasche-Stützenflansch über eine K-Schweissnaht herbeigeführt wird.

3. Anschluss gemäss Anspruch 1, dadurch gekennzeichnet, dass die Zuglasche (10) zur Stütze (1) hin mit einer Kopfplatte (50) versehen ist und die Verbindung von dieser Kopfplatte mit dem Stützen-Flansch durch Schrauben herbeigeführt wird.

4. Anschluss gemäss einem der Ansprüche 1 oder 2, dadurch gekennzeichnet, dass die Zuglasche (10) mit dem Riegel (2) über eine Kehlnaht verbunden ist.

5. Anschluss gemäss Anspruch 1, dadurch gekennzeichnet, dass die Auflegeplatte (11) auf den Längsseiten sowie der unteren Seite über eine Kehlnaht an die Stütze (1) angeschweisst ist.

6. Anschluss gemäss Anspruch 1 oder 5, dadurch gekennzeichnet, dass die Auflegeplatte (11) zu Stütze (1) hin angeschrägt ist und sich zwischen Auflegeplatte und Stützenflansch eine versenkte Schweissnaht (15) befindet.

7. Anschluss gemäss Anspruch 1, dadurch gekennzeichnet, dass die Auflegeplatte (11) auf ihrer oberen Seite mit wenigstens einer Aussparung (12) versehen ist.

8. Anschluss gemäss Anspruch 7, dadurch gekennzeichnet, dass der untere Flansch des Riegels (2) mit etwa den Aussparungen (12) entsprechenden Vorsprüngen (13) versehen ist.

## Claims

1. Girder-column connection for joining together, in the steel-concrete composite construction, columns (1) and girders (2) which are made of at least one metal section (3) and of reinforced or non reinforced concrete, the greater part of the originally open chamber of the metal section (3) being filled with concrete, whereas the outer surfaces of the flanges of the metal sections (3) remain bare and are not covered with concrete and whereas the connection between columns (1) and girders (2) is realized by means of per se known plate arrangements, characterized in that the connection intended to receive and to transmit the tension and pressure forces occuring especially in the case of a fire, is executed in a rigid manner in such a way that the upper flange of the girder (2) is provided with an upper tension plate (10) which is situated substantially in the plane of the web of the girder and of the web of the column and which is connected rigidly to the flange of the column (1), and in that over the width of the said column flange there is welded a lower supporting plate (11) on which the lower flange of the girder (2) is tightly resting.

2. Connection according to claim 1, characterized in that the upper tension plate (10) is chamfered in the direction of the column (1) and in that the junction between the said upper tension plate (10) and the column flange is realized by means of a K-weld seam.

3. Connection according to claim 1, characterized in that the upper tension plate (10) is provided on the side of the column (1) with an end plate (50) and in that the said end plate (50) is affixed to the column flange by means of screws or bolts.

4. Connection according to claim 1 or to claim 2, characterized in that the upper tension plate (10) is connected to the girder (2) by means of a fillet weld.

5. Connection according to claim 1, characterized in that the lower supporting plate (11) is welded along the lateral sides and along the inferior face to the column (1) by means of a fillet weld.

6. Connection according to claim 1 or to claim 5, characterized in that the lower supporting plate (11) is chamfered in the direction of the column (1) and that a sunk welding seam (15) is foreseen between the said lower supporting plate (11) and the flange of the column (1).

7. Connection according to claim 1, characterized in that the lower supporting plate (11) is provided with at least one hole (12) drilled in its upper face.

8. Connection according to claim 7, characterized in that the lower flange of the girder (2) is provided with assembling bolts (13) corresponding approximately to the holes (12).

## Revendications

1. Raccord entre des poteaux ou colonnes (1) et des traverses ou poutrelles de flexion (2), qui sont constitués d'au moins un profilé en acier (3) et du béton (4), armé ou non armé et appliqué de la sorte que les chambres ouvertes des profilés en acier (3) sont remplies en majeure partie par le béton alors que les faces extérieures des ailes des profilés en acier (3) sont nues, c'est-à-dire elles ne sont pas recouvertes de béton, et qui sont raccordés entre eux au moyen de raidisseurs et de supports connus en tant que tels, caractérisé en ce que le raccord destiné à reprendre et à transmettre les forces de traction et de pression engendrées essentiellement en cas d'incendie est rigide à la flexion et est exécuté de telle manière que l'aile supérieure de la traverse (2) est pourvue d'un raidisseur de traction (10), qui est situé essentiellement dans le plan de l'âme de la traverse (2) et de l'âme de la colonne (1) et qui est relié de manière solide avec une aile de la colonne (1), et en ce qu'une plaque de support (11) est soudée en travers de la largeur de ladite aile de colonne 1, l'aile inférieure de la traverse (2) reposant de manière jointive sur ladite plaque de support (11).

2. Raccord suivant la revendication 1, caractérisé en ce que le raidisseur de traction (10) est chanfreiné en direction de la colonne (1) et en ce que la connexion entre ledit raidisseur (10) et l'aile de la colonne (1) est réalisée par l'intermédiaire d'un cordon de soudure en K.

3. Raccord suivant la revendication 1, caractérisé en ce que le raidisseur de traction (10) est pourvu en direction de la colonne (1) d'une plaque d'about (50) et en ce que la jonction de cette plaque (50) avec l'aile de la colonne (1) est réalisée à l'aide de vis.

4. Raccord suivant une des revendications 1 ou 2, caractérisé en ce que le raidisseur de traction (10) est relié à la traverse (2) par une soudure d'angle.

5. Raccord suivant la revendication 1, caractérisé en ce que la plaque de support (11) est reliée le long de ses côtés latéraux et le long de son bord inférieur à la colonne par l'intermédiaire d'une soudure d'angle.

6. Raccord suivant la revendication 1 ou 5, caractérisé en ce que la plaque de support (11) est chanfreinée en direction de la colonne (1) et en ce qu'entre ladite plaque (11) et l'aile de la colonne (1) se trouve un cordon de soudure noyé (15).

7. Raccord suivant la revendication 1, caractérisé en ce que la plaque de support (11) est pourvue sur son côté supérieur d'au moins un évidement (12).

8. Raccord suivant la revendication 7, caractérisé en ce que l'aile inférieure de la traverse (2) est pourvue de proéminences (13) correspondant en gros aux évidements (12).
